# EUROPÄISCHE PATENTSCHRIFT

(11) **EP 1 202 253 B1**
(45) Veröffentlichungstag und Bekanntmachung des Hinweises auf die Patenterteilung: **20.04.2005**
(21) Anmeldenummer: 01440295.2
(22) Anmeldetag: 12.09.2001
(51) Int. Cl.: G10L 21/02

(54) **Adaptiver Geräuschpegelschätzer**
Adaptive noise level estimator
Estimateur actif de niveau de bruit

(30) Priorität: 24.10.2000 DE 10052626
(43) Veröffentlichungstag der Anmeldung: 02.05.2002
(73) Patentinhaber: ALCATEL, 75008 Paris (FR)
(72) Erfinder: Walker, Michael, 73666 Baltmannsweiler 2 (DE)
(74) Vertreter: Rausch, Gabriele

(56) Entgegenhaltungen:
- US-A- 5 341 456
- ANONYMOUS: "Digital Signal Processing Algorithm for Microphone Input Energy Detection Having Adaptive Sensitivity" IBM TECHNICAL DISCLOSURE BULLETIN, Bd. 29, Nr. 12, 1. Mai 1987 (1987-05-01), Seiten 5606-5609, XP002258379 New York, US
- DERMATAS E S ET AL: "Fast endpoint detection algorithm for isolated word recognition in office environment" SPEECH PROCESSING 2, VLSI, UNDERWATER SIGNAL PROCESSING. TORONTO, MAY 14 - 17, 1991, INTERNATIONAL CONFERENCE ON ACOUSTICS, SPEECH & SIGNAL PROCESSING. ICASSP, NEW YORK, IEEE, US, Bd. 2 CONF. 16, 14. April 1991 (1991-04-14), Seiten 733-736, XP010043080 ISBN: 0-7803-0003-3
- BERTOCCO M ET AL: "Non-intrusive measurement of impulsive noise in telephone-type networks" INSTRUMENTATION AND MEASUREMENT TECHNOLOGY CONFERENCE, 1997. IMTC/97. PROCEEDINGS. SENSING, PROCESSING, NETWORKING., IEEE OTTAWA, ONT., CANADA 19-21 MAY 1997, NEW YORK, NY, USA,IEEE, US, 19. Mai 1997 (1997-05-19), Seiten 451-456, XP010233528 ISBN: 0-7803-3747-6

## Beschreibung

Die Erfindung betrifft ein Verfahren zur Ermittlung eines Schätzwerts für den Geräuschpegel n eines Hintergrundgeräusches, das einem über ein Telekommunikations (=TK)-System übertragenen akustischen Nutzsignal, insbesondere einem menschlichen Sprachsignal überlagert ist, wobei in einem ersten Schritt ein vorgebbarer Initialisierungswert n0 als Schätzwert n(x) für einen aktuellen Geräuschpegel n angenommen wird;
im nächsten und ggf. in weiteren Schritten der Schätzwert n(x) des Geräuschpegels n für ein in vorzugsweise äquidistanten Zeitschritten T jeweils zu Zeitpunkten k mit einer Abtastfrequenz fs = 1/T abgetastetes Eingangssignal x(k) als ein Wert n1(x) bestimmt wird, der Wert n1(x) als Schätzwert n(x) für den aktuellen Geräuschpegel n übernommen wird, wenn die dynamischen Variationen des Eingangssignals x(k) einen vorgebbaren Schwellwert unterschreiten; und wobei der im vorhergehenden Schritt ermittelte Schätzwert n(x) ungeändert als neuer Schätzwert n(x) für den aktuellen Geräuschpegel n übernommen wird, wenn die-dynamischen Variationen des Eingangssignals x(k) einen vorgebbaren Schwellwert ε überschreiten.
Weiter betrifft die Erfindung auch Computerprogramme und Vorrichtungen zur Unterstützung und Durchführung eines derartigen Verfahrens, insbesondere geeignete Servereinheiten, Signalisierungseinrichtungen, Prozessorbaugruppen und programmierbare Gate-Array-Baugruppen.

Verfahren zur Geräuscheinschätzung von Hintergrundgeräuschen sind bekannt. Beispielsweise werden Geräuschschätzer verwendet, bei denen für die Schätzung des Geräuschpegels eines Signals der in einem Kurzzeitintervall gemittelte Wert des Signals (SAM = short average magnitude) verwendet wird.

Bei anderen Verfahren wird in längeren Zeitintervallen der sogenannte MAM(= medium average magnitude)-Wert eines Eingangssignales gemessen. Um ein verlässliches Resultat der Schätzung zu erreichen, sind Messzeiten bis zu 500 ms erforderlich. Oft spiegelt auch der MAM-Wert einen zu hohen Geräuschpegel im Vergleich mit dem tatsächlichen Geräuschpegel vor.

Allgemein ist der Wert des Geräuschpegels eines Signals für viele Allgorithmen zur Signalbearbeitung als Schwellenwert oder Steuerwert von großer Bedeutung. Die Zuverlässigkeit und das zeitliche Verhalten eines Geräuschschätzers haben einen großen Einfluss auf die erreichbare Qualität eines Signalbearbeitungs-Algorithmus. Dies gilt insbesondere auf dem Gebiet der Spracherkennung, um die Erkennungsrate zu verbessern, auf dem Gebiet der Echounterdrückung und für die Geräuschreduktion. Anwendungsgebiete für Geräuschschätzer sind beispielsweise Vermittlungsanlagen, Konferenzeinrichtungen, aber auch herkömmliche Telefone oder Handys.

In Technical disclosure bulletin, Volume 29 Nr.12 (1987), Seiten 5606 bis 5609 wird ein Algorithmus beschrieben, der eine Geräuschwelle automatisch aktualisiert. Ein Tonsignal wird einer Tiefpassfilterung unterzogen und eine Leistung des Mikrophonsignals wird ständig bestimmt. Verbleibt diese Leistung über längere Zeit konstant, so wird das Signal als Hintergrundgeräusch eingestuft, und die Geräuschwelle wird auf einen Wert knapp oberhalb der maximal gemessenen Mikrophonleistung gesetzt. Verändert sich jedoch die Mikrophonleistung stark, so wird davon ausgegangen, dass das Tonsignal aus Sprache besteht, und die Geräuschwelle wird unverändert belassen.

Nachteilig bei bekannten Schätzverfahren ist das relativ langsame Verhalten bei der Mittelung im Geräuschschätzer. Gerade bei Sprachaktivität mit nur kurzen Sprachpausen in Zeiträumen von < 100 ms reicht oftmals die Zeit nicht aus, um den "Geräuschboden" zu erfassen.

Nach der ITU-T-Richtlinie G.168 werden sogenannte composite signals" verwendet, die aus einer Folge von Signalbursts mit einer Pausenzeit von ca. 100 ms bestehen. Auch hier ist mit den bisher bekannten Verfahren keine exakte Geräuschschätzung möglich.

Ein weiteres Problem der Geräuschschwelle ist die bei erfolgreicher Sprachpegelschätzung durchgeführte Geräuschaktualisierung bei zeitlich sich ändernden Umweltbedingungen. Der geschätzte Geräuschwert schwankt somit in gewissen, manchmal relativ großen Grenzen.

Aufgabe der vorliegenden Erfindung ist es demgegenüber, ein Verfahren der eingangs beschriebenen Art mit möglichst einfachen Mitteln dahingehend weiterzubilden, dass eine möglichst exakte Ermittlung des aktuellen Geräuschpegels mit möglichst schnellen Adaptionszeiten erreicht wird, die erheblich geringer sind als bei bekannten Verfahren, und dass dazu ein möglichst geringer Rechenaufwand erforderlich ist.

Erfindungsgemäß wird diese Aufgabe auf ebenso überraschend einfache wie wirkungsvolle Art und Weise dadurch gelöst, dass der Wert n1(x) durch den Minimalwert aus der Menge aller sukzessive jeweils innerhalb eines Kurzzeitintervalls mit einer zeitlichen Länge ts ≥ 1ms, vorzugsweise ts ≥ 3ms gefundenen Maximumwerte des Eingangssignals x(k) ermittelt wird; und dass ts=1/fug, wobei fug die untere Grenzfrequenz des übertragenden TK-Systems ist.

Mit dem erfindungsgemäßen Verfahren wird also jeweils in einem Kurzzeitintervall der Länge ts ein Maximumwert aus den Abtastwerten des Eingangssignals x(k) bestimmt und für die Abschätzung des aktuellen Geräuschpegels aus der Menge mehrerer hintereinander gefundener Maximumwerte jeweils das Minimum n1(x) als Schätzwert n(x) für den aktuellen Geräuschpegel n herangezogen. Um bereits vor der ersten Messperiode einen Schätzwert n(x) bereitzustellen, wird ein Initialisierungswert n0 vorgegeben.

Falls die dynamischen Variationen des Eingangssignals, insbesondere hervorgerufen durch große Änderungen im Geräuschhintergrund, wie beispielsweise das Zuschlagen einer Tür, das Vorbeifahren eines Lastwagens etc. einen gewissen vorgebbaren Schwellwert ε überschreiten, wird das Schätzverfahren gewissermaßen "angehalten" und jeweils der letzte Schätzwert übernommen, bei dem die Dynamik des Eingangssignals x(k) unterhalb des vorgegebenen Schwellenwerts ε lag. Damit wird verhindert, dass erratische Schätzwerte auf Grund schneller Schwankungen im Signal zustandekommen. Das erfindungsgemäße Verfahren erreicht nämlich eine äußerst schnelle Adaption auf den aktuellen Geräuschpegel in Zeiträumen von etwa 10 ms, im Gegensatz zu den oben erwähnten bekannten Verfahren, die dazu Zeiten in der Größenordnung von 500 ms benötigen.

Es zeigt sich, dass mit dem erfindungsgemäßen Verfahren insbesondere auch eine korrekte Berechnung bei Anwendung der oben erwähnten G168 "composite signals" mit exakter Ermittlung des Geräuschpegels und sehr schnellen Adaptionszeiten bei äußerst geringem Rechenaufwand ermöglicht wird.

Die Erfinding ist wie in den Ansprüchen 1 und 8 dargestellt. Bei dem erfindungsgemäßen Verfahren ist das Zeitintervall ts = 1/fug gewählt, wobei fug die untere Grenzfrequenz des übertragenden TK-Systems ist. Damit kann dem Hüllkurvenverlauf der Eingangssignale optimal gefolgt werden.

Insbesondere sollte die zeitliche Länge ts jeweils so gewählt werden, dass eine Adaption von niederfrequenten Signalen im Bereich < 100 Hz ausgeschlossen wird. Üblicherweise liegen die unteren Grenzfrequenzen in einem Bereich fug ≤ 500 Hz. Bei üblichen Telefoniesystemen beispielsweise beträgt die untere Grenzfrequenz 330 Hz. Ein Wert von etwa 10 Hz als Untergrenze für die untere Grenzfrequenz fug entspricht dem Wert eines üblichen HiFi-Verstärkers und ist von daher vernünftig.

Vorteilhaft für die Durchführung des erfindungsgemäßen Verfahrens ist eine Variante, bei der als Initialisierungswert n0 der maximal darstellbare Wert des Zielsystems für die Signalübertragung innerhalb des TK-Systems gewählt wird.

Eine weitere vorteilhafte Variante des erfindungsgemäßen Verfahrens zeichnet sich dadurch aus, dass für die Bestimmung des Schätzwerts n(x) der Wert n1(x) auf einen vorgebbaren oder festen unteren Grenzwert nₘᵢₙ gesetzt wird, falls ein Wert n1(x) < nₘᵢₙ ermittelt wird. Dadurch werden Fehleinschätzungen auf einfache Weise zuverlässig verhindert und somit eine höhere Genauigkeit des Schätzwerts auf Grund der Bereichseinschränkung erzielt.

Dies gilt auch im Hinblick auf eine Obergrenze, die eingeführt werden sollte, um eine verzerrungsfreie Signalübertragung zu gewährleisten. Entsprechend ist bei einer weiteren Variante des erfindungsgemäßen Verfahrens vorgesehen, dass für die Bestimmung des Schätzwerts n(x) der Wert n1(x) auf einen vorgebbaren oder festen oberen Grenzwert nₘₐₓ gesetzt wird, falls ein Wert n1(x) > nₘₐₓ ermittelt wird.

Besonders bevorzugt ist eine Weiterbildung dieser Verfahrensvariante, bei der der obere Grenzwert nₘₐₓ kleiner oder gleich dem Initialisierungswert n0 gewählt wird, vorzugsweise nₘₐₓ ≤ n0 - 16dB. Für eine lineare, verzerrungsfreie Signalübertragung im betreffenden TK-System ist dieser obere Grenzwert durch die statistisch ermittelte Sprachdynamik menschlicher Sprache vorgegeben.

Eine weitere vorteilhafte Ausführungsform des erfindungsgemäßen Verfahrens sieht vor, dass die innerhalb der Kurzzeitintervalle gefundenen Maximumwerte des Eingangssignals x(k) mit einem Skalierungsfaktor S < 1 multipliziert in die Ermittlung des Werts n1(x) eingehen. Die Mehrzahl der tatsächlichen Pegelwerte liegt nämlich tatsächlich unterhalb des jeweils ermittelten Maximumwerts innerhalb des betreffenden Kurzzeitintervalls.

Wird der Skalierungsfaktor S ≅ 0,5 gewählt, so entspricht dies in etwa der Lage des Maximalwerts einer statistischen Verteilung, beispielsweise einer Gauß-Verteilung der Abtastwerte im Verhältnis zur Lage des gefundenen maximalen Pegelwerts. Dadurch wird der wirkliche aktuelle Geräuschpegel n im Mittel erheblich besser getroffen als durch die Verwendung des unskalierten Maximumwertes.

Für Anwendungen des erfindungsgemäßen Verfahrens zur sicheren Sprach-Pausen-Detektion ist es vorteilhaft, wenn der Schätzwert n(x) als Maß für einen aktuell abgeschätzten Geräuschpegel mit einem Faktor D > 1 skaliert wird.

Durch Simulation wurden als günstigste Werte für den Faktor D anwendungsabhängig Werte im Bereich 2 ≤ D ≤ 5, vorzugsweise 3 ≤ D ≤ 4 gefunden. Damit ergibt sich übrigens ein Abstand von ca. 6 dB zwischen dem Sprachsignal und dem statistisch gemittelten Geräuschsignal, was allgemein als akzeptabler Störabstand gilt.

Besonders bevorzugt ist auch eine Ausführungsform des erfindungsgemäßen Verfahrens, bei der ein fester Schwellwert ε = const. eingestellt wird, vorzugsweise ε ≈ 12dB. Mit diesem durch Simulationen gewonnenen Wert lassen sich die meisten praktischen Anwendungsfälle gut abdecken.

Alternativ zur Einführung eines festen Schwellwertes ε kann bei einer anderen vorteilhaften Verfahrensvariante der Schwellwert ε = ε(x) adaptiv mit der Rauhigkeit des Pegels des Eingangssignals x(k) verändert werden. Damit lässt sich eine optimale und äußerst schnelle Aktualisierung und Anpassung des geschätzten Pegelwertes an die tatsächlichen Geräuschverhältnisse erreichen.

Vorteilhafterweise kann bei einer Weiterbildung dieser Verfahrensvariante für den adaptiv zu ermittelnden Schwellwert ε(x) ein Startwert ε0 = 12dB gewählt werden, wie er bei der oben beschriebenen alternativen Verfahrensvariante als unveränderlicher Festwert vorgeschlagen wird.

In den Rahmen der vorliegenden Erfindung fällt auch eine Servereinheit, eine Prozessor-Baugruppe sowie eine Gate-Array-Baugruppe zur Unterstützung des oben beschriebenen erfindungsgemäßen Verfahrens sowie ein Computerprogramm zur Durchführung des Verfahrens. Das Verfahren kann sowohl als Hardwareschaltung, als auch in Form eines Computerprogramms realisiert werden. Heutzutage wird eine Software-Programmierung für leistungsstarke DSP's bevorzugt, da neue Erkenntnisse und Zusatzfunktionen leichter durch eine Veränderung der Software auf bestehender Hardwarebasis implementierbar sind. Verfahren können aber auch als Hardwarebausteine beispielsweise in IPoder TK-Endgeräten oder herkömmlichen Telefonanlagen implementiert werden.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in der Zeichnung dargestellt und wird anhand von Ausführungsbeispielen näher erläutert.

Die Figur zeigt ein stark schematisiertes Prinzipbild der Funktionsweise einer Schätzeinrichtung zur Durchführung des erfindungsgemäßen Verfahrens.

Ausgehend von einem Initialisierungswert n0 wird in einem ersten Kurzzeitintervall der zeitlichen Länge ts ≥ 1 ms aus einem abgetasteten Eingangssignal x(k) ein erster geschätzter Wert n1(x) für den Geräuschpegel n, der aus einem Nutzsignal im Eingangssignal x(k) überlagerten Hintergrundgeräusches gemäß folgender Gleichung berechnet:

Dabei ist K = fs/fug der Quotient aus der Abtastfrequenz des abgetasteten Eingangssignales x(k) und der unteren Grenzfrequenz fug des übertragenden TK-Systems. Die Länge des Kurzzeitintervalls ergibt sich zu ts = 1/fug. Damit wird über den Laufindex k das kleinste Zeitintervall dargestellt, das beobachtet werden muss, um nicht auf niederfrequente Signale zu adaptieren.

Der Wert n1(x) wird also aus dem Minimum eines vorhergehenden Wertes n1(x) bzw. einem Initialisierungswert n0 und des Maximumwertes der mit einem Skalierungsfaktor S ≈ 0,5 skalierten Beträge des Eingangssignals x(k) im Intervall k = 0 bis k = K gewonnen.

Für den Fall, dass Sprachaktivität im Eingangssignal x(k) vorliegt, wird als Wert n1(x) ein vom Sprachpegel abhängiger Wert angenommen, da ja der Sprachpegel lauter ist als das Geräusch. Akzeptabel ist beispielsweise ein Störabstand von 6 dB.

Der so gefundene Wert n1(x) ändert sich zwar noch mit der Sprache, reagiert aber auf Geräuschreduktion und während Sprachpausen mit extrem kurzer Adaptionszeit.

Als eigentlicher Schätzwert n(x) für den aktuellen Geräuschpegel n wird der oben beschriebene Wert n1(x) nur dann übernommen, wenn die dynamischen Variationen des Eingangssignals x(k) einen vorgebbaren Schwellenwert ε unterschreiten, wenn also gilt,$\text{dx(i) ... dx(i-ts) < ε}$

Diese Bedingung kontrolliert dynamische Pegelschwankungen des zu untersuchenden Signals. Beispielsweise mit einem Wert ε = 12 dB wird eine Aktualisierung des Geräuschsignals bei Pegelschwankungen > 12 dB verhindert. In diesem Falle wird einfach der vorhergehende Schätzwert unverändert für den aktuellen Geräuschpegel n übernommen. Dies ist beispielsweise dann der Fall, wenn sich das Hintergrundgeräusch schlagartig erhöht oder absenkt, so dass der Sprachpegelschätzer aktiv werden muss. Damit kann ausgeschlossen werden, dass Geräusch- oder Sprachspitzen den Schätzwert n(x) in erratischer Weise in kurzen Zeitabständen verändern.

Die oben beschriebenen dynamischen Pegelschwankungen dx(i) können beispielsweise aus der Differenz sukzessive aufeinanderfolgender Kurzzeitmittelwerte sam(i) ermittelt werden gemäß$\text{dx(i) = sam(i) - sam(i-1)}$

Falls nun die Hüllkurve der eingehenden Eingangssignale x(i) "stabil" ist, also mit an Sicherheit grenzender Wahrscheinlichkeit keine Sprachsignale vorliegen, können die aktuellen Pegelwerte direkt dem Hintergrundgeräusch zugeordnet werden. Andernfalls, wenn die Hüllkurve "wackelt", liegt mit großer Wahrscheinlichkeit Sprache, also überwiegendes Nutzsignal im Eingangssignal x(i) vor, so dass die Spitzen des Eingangssignals nicht für die Abschätzung des Geräuschhintergrunds verwendet werden können. In diesem Fall muss dann, wie oben beschrieben, aus dem Sprachsignal selbst ein skalierter Geräuschwert gewonnen werden.

Die Zeichnung zeigt nun diesen Vorgang in schematisierter Weise, insbesondere die Maximumbildung aus dem Eingangssignal x(k), die Skalierung mit einem Skalierungsfaktor S und die Minimumbildung zur Gewinnung des Wertes n1(x), die Übernahme dieses Wertes in Abhängigkeit von einem Sprach-Pausen-Detektor (SPD), dessen Ausgangswert gegebenenfalls mit einem anwendungsabhängigen Faktor D skaliert wird, sowie die Schwellwertabschätzung der dynamischen Variationen des Eingangssignals x(k), die im dargestellten Beispiel aus der zeitlichen Änderung des Kurzzeitmittelwerts dsam(x)/dt gewonnen werden.

Als Ausgangssignal dieses Verfahrens ergibt sich dann der gewünschte aktualisierte Schätzwert n(x) für einen tatsächlichen Geräuschpegel n.

## Patentansprüche

1. Verfahren zur Ermittlung eines Schätzwerts für den Geräuschpegel n eines Hintergrundgeräusches, das einem über ein Telekommunikations (=TK)-System übertragenen akustischen Nutzsignal, insbesondere einem menschlichen Sprachsignal überlagert ist, wobei
in einem ersten Schritt ein vorgebbarer Initialisierungswert n0 als Schätzwert n(x) für einen aktuellen Geräuschpegel n angenommen wird;
im nächsten und ggf. in weiteren Schritten der Schätzwert n(x) des Geräuschpegels n für ein in vorzugsweise äquidistanten Zeitschritten T jeweils zu Zeitpunkten k mit einer Abtastfrequenz fs = 1/T abgetastetes Eingangssignal x(k) als ein Wert n1(x) bestimmt wird;
der Wert n1(x) als Schätzwert n(x) für den aktuellen Geräuschpegel n übernommen wird, wenn die dynamischen Variationen des Eingangssignals x(k) einen vorgebbaren Schwellwert ε unterschreiten;
und wobei der im vorhergehenden Schritt ermittelte Schätzwert n(x) ungeändert als neuer Schätzwert n(x) für den aktuellen Geräuschpegel n übernommen wird, wenn die dynamischen Variationen des Eingangssignals x(k) einen vorgebbaren Schwellwert ε überschreiten,
**dadurch gekennzeichnet,**
**dass** der Wert n1(x) durch den Minimalwert aus der Menge aller sukzessive jeweils innerhalb eines Kurzzeitintervalls mit einer zeitlichen Länge ts ≥ 1ms, vorzugsweise ts ≥ 3ms gefundenen Maximumwerte des Eingangssignals x(k) ermittelt wird; und dass ts = 1/fug, wobei fug die untere Grenzfrequenz des übertragenden TK-Systems ist, und wobei fug ≤ 1000 Hz ist.

2. Verfahren nach Anspruch 1, **dadurch gekennzeichnet, dass** fug ≤ 500Hz, vorzugsweise fug ≤ 330Hz und fug ≥ 10Hz.

3. Verfahren nach Anspruch 1, **dadurch gekennzeichnet, dass** als Initialisierungswert n0 der maximal darstellbare Wert des Zielsystems für die Signalübertragung innerhalb des TK-Systems gewählt wird.

4. Verfahren nach Anspruch 1, **dadurch gekennzeichnet, dass** für die Bestimmung des Schätzwerts n(x) der Wert n1(x) auf einen vorgebbaren oder festen unteren Grenzwert nₘᵢₙ gesetzt wird, falls ein Wert n1(x) < nₘᵢₙ ermittelt wird.

5. Verfahren nach Anspruch 1, **dadurch gekennzeichnet, dass** für die Bestimmung des Schätzwerts n(x) der Wert n1(x) auf einen vorgebbaren oder festen oberen Grenzwert nₘₐₓ gesetzt wird, falls ein Wert n1(x) > nₘₐₓ ermittelt wird.

6. Verfahren nach Anspruch 1, **dadurch gekennzeichnet, dass** die innerhalb der Kurzzeitintervalle gefundenen Maximumwerte des Eingangssignals x(k) mit einem Skalierungsfaktor S< 1 multipliziert in die Ermittlung des Werts n1(x) eingehen.

7. Verfahren nach Anspruch 1, **dadurch gekennzeichnet, dass** ein Schwellenwert ε = ε(x) adaptiv mit der Rauhigkeit des Pegels des Eingangssignals x(k) verändert wird.

8. Prozessorbaugruppe, insbesondere digitaler Signalprozessor (=DSP) mit Mitteln zur Durchführung jedes einzelnen Schrittes des Verfahrens nach einem der vorhergehenden Ansprüche.

9. Prozessorbaugruppe nach Anspruch 8, **dadurch gekennzeichnet, dass** die Prozessorbaugruppe aus programmierbarem Gate-Array besteht.

## Claims

1. A process for determining an estimated value for the noise level n of a background noise which is superimposed on an acoustic useful signal, in particular a human speech signal, transmitted over a telecommunications (= TC) system, in which process
in a first step a predeterminable initialisation value n0 is adopted as estimated value n(x) for a current noise level n;
in the next step and optionally in further steps the estimated value n(x) of the noise level n for an input signal x(k), sampled in preferably equidistant time steps T in each case at times k with a sampling frequency fs = 1/T, is defined as a value n1(x);
the value n1(x) is adopted as estimated value n(x) for the current noise level n when the dynamic variations of the input signal x(k) undershoot a predeterminable threshold value ε;
and in which process the estimated value n(x) determined in the preceding step is adopted unchanged as new estimated value n(x) for the current noise level n when the dynamic variations of the input signal x(k) exceed a predeterminable threshold value ε,
**characterised in that**
the value n1(x) is determined by means of the minimum value of the quantity of all the successive maximum values of the input signal x(k) in each case found within a short time interval with a time length ts ≥ 1ms, preferably ts ≥ 3 ms; and that ts = 1/fug, where fug is the lower limit frequency of the transmitting TC system, and where fug ≤ 1000 Hz.

2. A process according to Claim 1, **characterised in that** fug ≤ 500 Hz, preferably fug ≤ 330 Hz and fug ≥ 10 Hz.

3. A process according to Claim 1, **characterised in that** the maximum representable value of the destination system for the signal transmission within the TC system is selected as initialisation value n0.

4. A process according to Claim 1, **characterised in that** for the determination of the estimated value n(x), the value n1(x) is set at a predeterminable or fixed lower limit value nmin if a value n1(x) < nmin is determined.

5. A process according to Claim 1, **characterised in that** for the determination of the estimated value n(x), the value n1(x) is set at a predeterminable or fixed upper limit value nmax if a value n1(x) > nmax is determined.

6. A process according to Claim 1, **characterised in that** the maximum values, found within the short time intervals, of the input signal x(k), multiplied by a scaling factor S < 1, enter into the determination of the value n1(x).

7. A process according to Claim 1, **characterised in that** a threshold value ε = ε(x) is changed adaptively with the roughness of the level of the input signal x(k).

8. Processor module, in particular digital signal processor (=DSP) with means for executing each individual step of the process according to one of the preceding claims.

9. Processor module according to Claim 8, **characterised in that** the processor module consists of a programmable gate array.

## Revendications

1. Procédé destiné à déterminer une valeur estimée pour le niveau de bruit n d'un niveau de bruit de fond qui est superposé à un signal utile acoustique, en particulier à un signal de voix humaine, transmis dans un système de télécommunication,
dans lequel, dans une première étape, on suppose que la valeur estimée n(x) pour un niveau de bruit courant n est une valeur d'initialisation pré-définissable n0 ;
à l'étape suivante et, le cas échéant dans d'autres étapes, on détermine une valeur n1(x) qui est la valeur estimée n(x) du niveau de bruit n pour un signal d'entrée x(k) analysé avec une fréquence d'analyse fs, égale à 1/T, de préférence à des intervalles de temps équidistants T et chaque fois à des instants k ;
on considère que la valeur n1(x) est la valeur estimée n(X) pour le niveau de bruit courant n si les variations dynamiques du signal d'entrée x(k) tombent en dessous d'une valeur de seuil pré-définissable ε ;
et dans lequel on considère que la valeur estimée n(x) déterminée à l'étape précédente est, inchangée, la nouvelle valeur estimée n(x) pour le niveau de bruit courant n, si les variations dynamiques du signal d'entrée x(k) dépassent une valeur de seuil pré-définissable ε,
**caractérisé en ce que**
la valeur n1(x) est déterminée par la valeur minimale parmi un ensemble de toutes les valeurs maximales successives du signal d'entrée x(k) trouvées à chaque fois dans un intervalle de courte durée ayant une longueur temporelle ts plus grande ou égale à 1 ms, de préférence plus grande ou égale à 3 ms ;
et **en ce que** ts est égale à 1/fug, fug étant la fréquence limite inférieure du système de télécommunication servant à la transmission et fug étant plus petite ou égale à 1000 Hz.

2. Procédé selon la revendication 1, **caractérisé en ce que** fug est plus petite ou égale à 500 Hz, de préférence 10 Hz ≤ fug ≤ 330 Hz.

3. Procédé selon la revendication 1, **caractérisé en ce que** la valeur d'initialisation n0 choisie est la valeur maximale représentable du système cible pour la transmission de signaux au sein du système de télécommunication.

4. Procédé selon la revendication 1, **caractérisé en ce que**, pour déterminer la valeur estimée n(x), on fixe la valeur n1(x) à une valeur limite inférieure nₘᵢₙ, pré-définissable ou fixe, si on trouve une valeur n1(x) inférieure à nₘᵢₙ.

5. Procédé selon la revendication 1, **caractérisé en ce que**, pour déterminer la valeur estimée n(x), on fixe la valeur n1(x) à une valeur limite supérieure nₘₐₓ, pré-définissable ou fixe, si on trouve une valeur n1(x) supérieure à nₘₐₓ.

6. Procédé selon la revendication 1, **caractérisé en ce que**, pour déduire la valeur n1(x), les valeurs maximales du signal d'entrée x(k) trouvées à l'intérieur des intervalles de courte durée sont multipliées par un facteur d'échelle S inférieur à 1.

7. Procédé selon la revendication 1, **caractérisé en ce qu'**une valeur de seuil, ε = ε(x), est modifiée de manière adaptative en fonction des irrégularités de niveau du signal d'entrée x(k).

8. Processeur sous forme d'un circuit intégré, en particulier un processeur de traitement de signaux numériques (DSP) avec des moyens pour exécuter chacune des étapes particulières du procédé selon l'une quelconque des revendications précédentes.

9. Processeur sous forme d'un circuit intégré selon la revendication 8, **caractérisé en ce que** le circuit intégré processeur se compose d'une puce de réseau prédiffusé de portes programmable.
